# EUROPÄISCHE PATENTSCHRIFT

(11) **EP 0 606 559 B1**
(45) Veröffentlichungstag und Bekanntmachung des Hinweises auf die Patenterteilung: **02.07.1997**
(21) Anmeldenummer: 93118740.5
(22) Anmeldetag: 22.11.1993
(51) Int. Cl.: B41F 13/70, B65H 29/60

(54) **Produktauslagesystem für Falzapparate an Rotationsdruckmaschinen**
Product delivery system for folding devices of rotary printing machines
Système de sortie de produits pour des appareils de pliage de machines à imprimer rotatives

(30) Priorität: 16.12.1992 DE 4242542
(43) Veröffentlichungstag der Anmeldung: 20.07.1994
(73) Patentinhaber: Heidelberger Druckmaschinen Aktiengesellschaft, D-69115 Heidelberg (DE)
(72) Erfinder: Mack, Richard, D-68782 Brühl (DE); Raasch, Gerd, D-69207 Sandhausen (DE)
(74) Vertreter: Stoltenberg, Heinz-Herbert Baldo

(56) Entgegenhaltungen:
- EP-A- 0 205 116
- EP-A- 0 469 570
- CH-A- 570 325
- DE-A- 2 921 383
- FR-A- 2 215 037
- FR-A- 2 307 743
- US-A- 4 368 879

## Beschreibung

Die Erfindung bezieht sich auf ein Produktauslagesystem für Falzapparate an Rotationsdruckmaschinen, eine Schneideeinheit umfassend, welche bedruckte Materialbahnen in eine Vielzahl bedruckter Exemplare unterteilt, sowie einen Greiferzylinder, von welchem quergefalzte Exemplare entweder einer Einrichtung zur Erzeugung des zweiten Längsfalzes und dieser nachgeordneten Auslabeeinheiten, oder einer weiteren, vom Greiferzylinder aus beaufschlagbaren Auslabeeinheit für quergefalzte Produkte zuführbar sind.

Aus der DE 29 21 383 C2 ist bereits eine Papierfalzmaschine zur Verwendung an einer Rotationsdruckmaschine bekannt. Nach der Passage einer Schneideeinheit werden die einzelnen Exemplare von einem dreifachgroßen Sammelzylinder aufgenommen, dem zwei weitere doppeltgroße Falzzylinder nachgeordnet sind. Von einem oberen doppeltgroßen Falzzylinder werden die Exemplare in einen Verzögerungsbänderzug aus zwei mit unterschiedlichen Bandgeschwindigkeiten umlaufenden Transportbandpaaren gefördert. Dort werden sie verzögert und gelangen auf einen Stapel, der sich während der Produktion kontinuierlich absenkt. Eine Weiterbeförderungsmöglichkeit von dieser ruhenden Exemplarausgabe aus besteht nicht.

Werden die Exemplare hingegen vom unteren der doppeltgroßen Falzzylinder übernommen, werden sie einer Einrichtung zur Erzeugung eines zweiten Längsfalzes zugeführt. Je nachdem, ob Exemplare mit oder ohne zweiten Längsfalz erzeugt werden sollen, gelangen die Exemplare in unterschiedlich orientierte Schaufelräder. Werden Exemplare ohne zweiten Längsfalz erzeugt, werden diese über ein Schaufelrad auf einen Transportbänderzug in einen Stacker gefördert und dort hochkant angeordnet. Werden die Exemplare jedoch mit einem zweiten Längsfalz erzeugt, muß der Stacker zumindest um 90° gedreht werden, um mit dem dieser Exemplarart zugeordneten Schaufelrad zusammenzuarbeiten. In der Umgebung des Falzapparates wird demnach zusätzlich allen denkbaren Stackerpositionen entsprechende Stellfläche benötigt. Dabei ist zu berücksichtigen, daß ein Weitertransport von Exemplaren aus der oberen Auslageeinheit nicht möglich ist.

Die US 4,986,730 offenbart eine Stackeranbindung an eine vorgelagerte Verarbeitungsmaschine, bei der unter einem Winkel von 45° abgelenkte flächige Produkte gegen Anschläge eines Stackers geführt werden und sich auf diese Weise auf dem zu bildenden Stapel korrekt ausrichten. Das hier offenbarte Fördersystem ermöglicht die Exemplarzufuhr ebenfalls nur auf einer Transportebene; da es nur auf einen Exemplartransportweg ausgerichtet ist, ist es für andere Auslagemöglichkeiten an ein und derselben Verarbeitungsmaschine wenig vorteilhalft, da zu unflexibel. An mehreren Exemplarauslagen einer Verarbeitungsmaschine würde somit je eines der in US 4,986,730 offenbarten Systeme benötigt. Mithin fallen neben der Beanspruchung teurer Stellflächen auch vermeidbare Kosten an.

Den dem Stand der Technik anhaftenden Nachteilen wird durch die Erfindung abgeholfen.

Ausgehend vom skizzierten Stand der Technik, liegt der Erfindung die Aufgabe zugrunde, je nach Produktionsmodus an unterschiedlichen Stellen am Falzapparat ausgelegte Exemplare einer stationären Stapeleinheit zuzuführen.

Erfindungsgemäß wird diese Aufgabe dadurch gelöst, daß das Auslegen von Exemplaren aus fakultativ je nach Produktionsmodus beaufschlagbaren Exemplarauslageeinheiten in eine aus Auslegebändern gebildete erste, einen 90°-Schwenk umfassende Transportebene oder in eine aus einem Auslageband gebildete zweite Transportebene innerhalb des Falzapparates erfolgt, welche mittels einer verschwenkbaren Weiche mit einer ihnen gemeinsamen Stapeleinheit verbindbar sind.

Die mit dieser Lösung erzielbaren Vorteile liegen einerseits darin, daß nunmehr eine definierte Position der Stapeleinheit zur Weiterverarbeitung aller geeigneten Exemplare ausreicht. Umfangreiche und verschlungene Transportpfade, die störungsanfällig sind sowie viel Stellfläche beanspruchen und die Zugänglichkeit der Falzapparatexemplarauslagen erschweren, können entfallen, da sich die Transportebenen nunmehr im unteren Teil des Falzapparates befinden. Da über die verschwenkbare Weiche beide Transportebenen mit der Stapeleinheit verbunden werden können, lassen sich sowohl eine 4 x 4 Seiten Produktion, einmal längs- und quergefalzte Exemplare oder quergefalzte und mit einem zweiten Längsfalz versehene Exemplare problemlos auslegen und einer Stapeleinheit zuführen.

Weitere Merkmale der Erfindung sind in den weiteren Patentansprüchen niedergelegt, wobei bei einer Ausführungsmöglichkeit eine Exemplarauslageeinheit einem Längsfalzmodul nachgeordnet sein kann. Über Transportbänder des Längsfalzmoduls in eine diesem nachgeordnete Exemplarauslageeinheit geförderte Exemplare sind über ein in einer Alternativposition in der ersten Transportebene angeordnetes Auslageband einer Verarbeitungseinheit zuführbar. Dies erlaubt eine Verwirklichung des Exemplarauslagekonzeptes auch bei Falzapparaten mit unterschiedlich angeordneten Schaufelrädern.

Nachfolgend wird die Erfindung anhand einer Zeichnung eingehend erläutert.

Es zeigt:
- Fig. 1: die Seitenansicht eines auf einem Fundament ruhenden Falzapparates mit zweitem Längsfalzmodul und
- Fig. 2: eine Draufsicht auf die sich unterhalb der Exemplarauslageeinheiten innerhalb des Falzapparates erstreckenden Transportebenen, die mit einer Stapeleinheit verbindbar sind.

Die in Figur 1 gezeigte Seitenansicht eines auf einem Fundament 1 ruhenden Falzapparatgrundgestelles 2 umfaßt ein zweites Längsfalzmodul 3, sowie einen dem Falzapparatgrundgestell 2 vorgelagerten Überbau 4, in dem eine erste Längsfalzeinrichtung 29 seitlich verschiebbar gelagert ist. Durch die seitliche Verschiebbarkeit der ersten Längsfalzeinrichtung 29 läßt sich die Lage der Exemplare auf dem Umfang von Querfalzzylindern 12, 13, 14 variieren. Unterhalb des Überbaus 4 befindet sich ein Antrieb 6, durch welchen die Materialbahn einziehende Zugwalzenpaare angetrieben werden. Diesen wiederum ist eine Schneideeinheit 28 nachgeordnet, durch welche die Materialbahn in eine Vielzahl bedruckter Exemplare unterteilbar ist. Die Schneideinheit 28 wird ebenfalls durch einen eigenen Antrieb 7 betrieben. Die von der Materialbahn abgetrennten einzelnen Exemplare gelangen in sich unterhalb der Schneideeinheit 28 erstreckende Transportbänder 9, die um Umlenkwalzen 10 umlaufen. Die Transportbänder 9 sind über einen Antrieb 8 antreibbar und durch hier nicht näher dargestellte Stellmittel in eine verschwenkte Position 9' bringbar, so daß einzelnen Taschen eines Schaufelrades 11 Exemplare zuführbar sind. Diese beispielsweise im Betriebsmodus 4 x 4 Seiten produzierten Exemplare werden auf ein Auslageband 17 ausgelegt, welches Bestandteil einer ersten Transportebene ist.

Verbleiben die Transportbänder 9 in der in durchgezogenen Linien dargestellten Position 9, werden die in der Schneideeinheit 28 abgetrennten einzelnen Exemplare Querfalzzylindern 12, 13, 14 zugeführt. Der Greiferzylinder 12 umfaßt Falzmesser und Greiferbrücken, während der Falzklappenzylinder 13 mit Falzmessern und Falzklappen ausgestattet ist. Der dem Falzklappenzylinder 13 nachgelagerte Greiferzylinder 14 verfügt über Greiferbrücken und Falzklappen, die jedoch nicht Gegenstand der vorliegenden Erfindung sind. Dem Greiferzylinder 14 ist ein Förderwalzenpaar 15 nachgeordnet. Falls Exemplare ohne einen zweiten Längsfalz erzeugt werden, gelangen die Exemplare vom Förderwalzenpaar 15 in ein darunter befindliches Schaufelrad 16. Unterhalb des Schaufelrades 16 befindet sich ein Auslageband 20, welches wiederum Teil der ersten Transportebene ist und durch die Auslagebänder 18 und 19 mit dem bereits erwähnten Auslageband 17 verbunden ist.

Sollen hingegen Exemplare mit zweitem Längsfalz produziert werden, erfolgt ein Übergang der Exemplare vom Förderwalzenpaar 15 in Transportbänder 23, welches die quergefalzten Exemplare in das zweite Längsfalzmodul 3 befördern. Durch ein oberhalb der Transportbänder 23 sich auf- und abbewegendes Falzmesser 24 werden die Exemplare zur Erzeugung des zweiten Längsfalzes in Falzwalzen eingestoßen, von wo sie in ein unterhalb der Falzwalzen um 90° zum Schaufelrad 16 gedrehtes Schaufelrad 25 gelangen. Unterhalb des Schaufelrades 25 zur Auslage der längsgefalzten Exemplare befindet sich ein die zweite Transportebene bildendes Auslageband 22.

Demnach erfolgt beispielsweise die Auslage einer 4 x 4 Seitenproduktion durch das Schaufelrad 11 auf ein Auslageband 17 einer ersten Transportebene sowie die Auslage lediglich mit erstem Längsfalz und weiteren Querfalzen versehener Exemplare durch das Schaufelrad 16 auf das Auslageband 20 der ersten Transportebene. Die aus den Auslagebändern 17, 18, 19, 20 sowie aus dem bogenförmigen Auslageband 21 bestehende erste Transportebene endet an der in Figur 1 dargestellten unteren Bänderwalze 27. Die untere Bänderwalze 27 bildet die Schnittstelle des Falzapparates zu einer nachgeordneten Weiterverarbeitungseinheit wie beispielsweise einem Stacker.

Die Auslage von mit zweitem Längsfalz versehenen Exemplaren erfolgt durch das Schaufelrad 25 auf die zweite Transportebene, deren Schnittstelle zur einer Weiterverarbeitungseinheit durch eine oberhalb der bereits erwähnten Bänderwalze 27 liegende weitere Bänderwalze 27 gebildet ist.

Figur 2 zeigt eine Draufsicht auf die sich unterhalb der Exemplarauslageeinheiten innerhalb des Falzapparates erstreckenden Transportebenen, die mit einem Stacker verbindbar sind.

Im Falzapparatgrundgestell 2 erstreckt sich im wesentlichen die erste Transportebene, die aus den Auslagebändern 17, 18, 19, 20 sowie dem bogenförmigen Auslageband 21 gebildet ist. Im zweiten Längsfalzmodul 3 überlagern sich das kurvenförmige Auslageband 21 der ersten Transportebene sowie das darüber angeordnete Auslageband 22, welches die zweite Transportebene unterhalb des Schaufelrades 25 bildet. Das Auslageband 22 sowie das kurvenförmige Auslageband 21 enden an vertikal übereinander angeordneten Bänderwalzen 27, welche die Schnittstellen zur nachgeordneten Weiterverarbeitungseinheit, beispielsweise einem Stacker 5, bilden. Am hier dargestellten Stacker 5 befindet sich eine verschwenkbare Weiche 26, welche um eine Bänderwalze 27 schwenkbar ist. Dabei kann das Auslageband 26 die durchgezogene Position wie auch die mit 26' bezeichnete verschwenkte Position einnehmen. Dadurch sind die erste Transportebene sowie die zweite Transportebene mit dem Stacker 5 verbindbar. Das Verschwenken der Weiche 26 in die eine oder die andere der eingezeichneten Positionen erfolgt je nach Produktionsmodus automatisch. Demnach steht die verschwenkbare Weiche 26 je nach Produktionsmodus an einer Bänderwalze 27 an und übernimmt die in der jeweiligen Transportebene geförderten Exemplare zur Weiterverarbeitung in den Stacker 5.

Aus der in Figur 2 dargestellten Draufsicht auf das Falzapparatgrundgestell 2 und das Längsfalzmodul 3 ergibt sich weiterhin, daß das Schaufelrad 16 und das Schaufelrad 25 um 90° zueinander verschwenkt angeordnet sind. Weiterhin geht aus der Darstellung gemäß Figur 2 hervor, daß die die einzelnen Transportebenen bildenden Auslagebänder 17, 18, 19, 20, 21 und 22 im wesentlichen in Falzapparatgrundgestell 2 und unterhalb des zweiten Längsfalzmoduls 3 aufgenommen sind und keine zusätzlichen Stellfläche in einer Druckerei beanspruchen. Lediglich die verschwenkbare Weiche 26, welche an die einzelnen Transportebenen anstellbar ist, befindet sich außerhalb des Falzapparates.

Es können mithin 4 x 4 Seiten Tabloidexemplare sowie mit Deltafalz, Parallelfalz oder Doppelparallelfalz erzeugte Exemplare in der ersten Transportebene ausgelegt werden, während in der zweiten Transportebene mit erstem Längsfalz versehene quergefalzte sowie mit zweiten Längsfalz versehene Exemplare ausgelegt werden. Zur Weiterverarbeitung dieser in unterschiedlichen Modi produzierten Exemplare bedarf es mithin keiner Verschiebung einer nachgeordneten Weiterverarbeitungseinheit wie beispielsweise einem Stacker 5. Da dieser in seiner einmal eingenommenen und präzise ausgerichteten Lage verbleibt, entfallen mithin auch aufwendige Justagearbeiten sowie die dazu notwendigen Rüstzeiten.

### Bezugszeichenliste

- 1: Fundament
- 2: Falzapparatgrundgestell
- 3: zweites Längsfalzmodul
- 4: Überbau
- 5: Stapeleinheit
- 6: Antrieb Zugsystem
- 7: Antrieb Schneid- und Falzsysteme
- 8: Antrieb Transportbänder
- 9: Transportbänder
- 9': Verschwenkte Position
- 10: Unlenkwalzen
- 11: erstes Schaufelrad
- 12: Greiferzylinder
- 13: Falzklappenzylinder
- 14: Greiferzylinder
- 15: Förderwalzenpaar
- 16: zweites Schaufelrad
- 16': Position
- 17: Auslageband
- 18: Auslageband
- 19: Auslageband
- 20: Auslageband
- 21: Auslageband (90° Schwenk)
- 21': Alternativpositon
- 22: Auslageband
- 23: Transportbänder (zweiter Längsfalz)
- 24: Falzmesser
- 25: drittes Schaufelrad
- 26: Weiche
- 26': verschwenkte Position
- 27: Bänderwalze
- 27': Bänderwalzenposition
- 28: Schneideinheit
- 29: erste Längsfalzvorrichtung

## Patentansprüche

1. Produktauslagesystem für Falzapparate an Rotationsdruckmaschinen, eine Schneideinrichtung (28) umfassend, welche bedruckte Materialbahnen in eine Vielzahl bedruckter Exemplare unterteilt, sowie einen Greiferzylinder (12), von welchem quergefalzte Exemplare entweder einer Einrichtung (3) zur Erzeugung eines zweiten Längsfalzes und dieser nachgeschalteten Auslageeinheiten (16) oder einer weiteren, vom Greiferzylinder (12) aus beaufschlagbaren Auslageeinheit (11) für quergefalzte Exemplare zuführbar sind,
**dadurch gekennzeichnet**,
daß das Auslegen von Exemplaren aus fakultativ je nach Produktionsmodus beaufschlagbaren Exemplarauslageeinheiten (11, 16, 25) in eine aus Auslagebändern (17, 18, 19, 20, 21) gebildete erste, einen 90°-Schwenk umfassende Transportebene, oder in eine aus einem Auslageband (22) gebildete zweite Transportebene innerhalb des Falzapparates erfolgt, welche mittels einer verschwenkbaren Weiche (26) mit einer ihnen gemeinsamen Stapeleinheit (5) verbindbar sind.

2. Produktauslagesystem für Falzapparate an Rotationsdruckmaschinen gemäß Anspruch 1,
**dadurch gekennzeichnet**,
daß die der verschwenkbaren Weiche (26) der Stapeleinheit (5) gegenüberliegenden Ausgänge des Auslagebandes (22) und des bogenförmigen Auslagebandes (21) übereinander angeordnet sind.

3. Produktauslagesystem für Falzapparate an Rotationsdruckmaschinen gemäß Anspruch 1,
**dadurch gekennzeichnet**,
daß das Verschwenken der Weiche (26) an die erste Transportebene (17, 18, 19, 20, 21) oder die zweite Transportebene (22) abhängig von der zu beaufschlagenden Exemplarauslageeinheit (11, 16, 25) erfolgt.

4. Produktauslagesystem für Falzapparate an Rotationsdruckmaschinen gemäß Anspruch 1,
**dadurch gekennzeichnet**,
daß eine einem Antrieb (6) für Zugsysteme vorgelagerte erste Längsfalzeinrichtung (29) zur Korrektur der Exemplarposition senkrecht zur Materialbahnbewegungsrichtung verschiebbar ist.

5. Produktauslagesystem für Falzapparate an Rotationsdruckmaschinen gemäß Anspruch 1,
**dadurch gekennzeichnet**,
daß eine Exemplarauslageeinheit (16) in einer verschwenkten Position (26') der Weiche (26) dem Längsfalzmodul (3) nachgeordnet ist.

6. Produktauslagesystem für Falzapparate an Rotationsdruckmaschinen gemäß Ansprüche 1 und 5,
**dadurch gekennzeichnet**,
daß über Transportbänder (23) des Längsfalzmoduls (3) in eine in verschwenkter Position (16') befindliche Exemplarauslageeinheit (16) geförderte Exemplare über ein in einer Alternativpositon (21') in der ersten Transportebene angeordnetes Auslageband einer Stapeleinheit (5) zuführbar sind.

## Claims

1. Product delivery system for folding apparatuses on rotary printing machines, comprising a cutting device (28), which subdivides printed material webs into a multiplicity of printed copies, and a gripper cylinder (12) from which cross-folded copies can be fed either to a device (3) for producing a second longitudinal fold and delivery units (16) downstream thereof or to a further delivery unit (11), which can be actuated from the gripper cylinder (12), for cross-folded copies,
characterized in that the delivery of copies takes place, from copy delivery units (11, 16, 25) which can be optionally actuated depending on the mode of production, into a first transporting plane, which is formed from delivery belts (17, 18, 19, 20, 21) and comprises a 90° bend, or into a second transporting plane, which is formed by a delivery belt (22) and is located within the folding apparatus, which transporting planes can be connected, by means of a pivotable switch (26), to a piling unit (5) which is common to both of them.

2. Product delivery system for folding apparatuses on rotary printing machines in accordance with Claim 1, characterized in that the outlets, located opposite the pivotable switch (26) of the piling unit (5), of the delivery belt (22) and of the arcuate delivery belt (21) are arranged one above the other.

3. Product delivery system for folding apparatuses on rotary printing machines in accordance with Claim 1, characterized in that pivoting of the switch (26) onto the first transporting plane (17, 18, 19, 20, 21) or the second transporting plane (22) takes place in dependence on the copy delivery unit (11, 16, 25) which is to be actuated.

4. Product delivery system for folding apparatuses on rotary printing machines in accordance with Claim 1, characterized in that a first longitudinal-folding device (29), situated upstream of a drive (6) for drawing systems, for correcting the copy position can be displaced perpendicularly with respect to the movement direction of the material webs.

5. Product delivery system for folding apparatuses on rotary printing machines in accordance with Claim 1, characterized in that, in a pivoted position (26') of the switch (26), a copy delivery unit (16) is arranged downstream of the longitudinal-folding module (3).

6. Product delivery system for folding apparatuses on rotary printing machines in accordance with Claims 1 and 5, characterized in that copies conveyed, via transporting belts (23) of the longitudinal-folding module (3), into a copy delivery unit (16) located in a pivoted position (16') can be fed to a piling unit (5) via a delivery belt arranged in an alternative position (21') in the first transporting plane.

## Revendications

1. Système de sortie de produits pour plieuses associées à des machines à imprimer rotatives, comprenant une unité de coupe (28) qui divise des bandes de matières imprimées en un grand nombre d'exemplaires imprimés, ainsi qu'un cylindre à pinces (12) par lequel les exemplaires pliés en travers peuvent être amenés, soit à un dispositif (3) de production du deuxième pli en long et à des unités de sortie (16) associées à ce dispositif, soit à une autre unité de sortie (11) des exemplaires pliés en travers qui peut être alimentée par le cylindre à pinces (12)
caractérisé
en ce que la sortie d'exemplaires issus d'unités de sortie d'exemplaires (11, 16, 25) qui peuvent être alimentées facultativement selon le mode de production, s'effectue dans un premier plan de transport, formé de bandes de sortie (17, 18, 19, 20, 21), et qui comprend un changement de direction à 90°, ou dans un deuxième plan de transport formé, à l'intérieur de la plieuse, par une bande de sortie (22), ces deux plans pouvant être reliés à une unité d'empileuse (5) qui leur est commune, au moyen d'une aiguille pivotante (26).

2. Système de sortie de produits pour plieuses associées à des machines à imprimer rotatives selon la revendication 1,
caractérisé
en ce que les sorties de la bande de sortie (22) qui se trouvent en face de l'aiguille pivotante (26) de l'unité empileuse (5), et de la bande de sortie incurvée (21) sont disposées l'une au-dessus de l'autre

3. Système de sortie de produits pour plieuses associées à des machines à imprimer rotatives selon la revendication 1,
caractérisé
en ce que le pivotement de l'aiguille (26) contre le premier plan de transport (17, 18, 19, 20, 21) ou contre le deuxième plan de transport (22) s'effectue en fonction de l'unité de sortie d'exemplaires (11, 16, 25) qu'il s'agit d'alimenter.

4. Système de sortie de produits pour plieuses associées à des machines à imprimer rotatives selon la revendication 1,
caractérisé
en ce qu'un premier dispositif de pliage en long (29), placé en amont d'un entraînement (6) pour systèmes de traction, peut être déplacé en translation perpendiculairement à la direction du mouvement de la bande de matière, pour la correction de la position des exemplaires.

5. Système de sortie de produits pour plieuses associées à des machines à imprimer rotatives selon la revendication 1,
caractérisé
en ce qu'une unité de sortie d'exemplaires (16) est agencée en aval du module de pliage en long (3), dans une position braquée (26') de l'aiguille.

6. Système de sortie de produits pour plieuses associées à des machines à imprimer rotatives selon les revendications 1 et 5,
caractérisé
en ce que les exemplaires transportés au moyen de bandes transporteuses (23) du module de pliage en long (3), dans une unité de sortie d'exemplaires (16) qui se trouve dans une position braquée (16'), peuvent être acheminées à une unité empileuse (5) au moyen d'une bande de sortie disposée dans le premier plan de transport dans une position alternative (21').
